# EUROPÄISCHE PATENTSCHRIFT

(11) **EP 0 332 155 B1**
(45) Veröffentlichungstag und Bekanntmachung des Hinweises auf die Patenterteilung: **09.06.1993**
(21) Anmeldenummer: 89104045.3
(22) Anmeldetag: 08.03.1989
(51) Int. Cl.: E05D 15/06

(54) **Schiebetürvorrichtung**
Sliding door
Porte coulissante

(30) Priorität: 09.03.1988 DE 8803188 U
(43) Veröffentlichungstag der Anmeldung: 13.09.1989
(73) Patentinhaber: DORMA-GLAS GESELLSCHAFT FÜR GLASTÜRBESCHLÄGE UND -KONSTRUKTIONEN mbH, D-32107 Bad Salzuflen (DE)
(72) Erfinder: Eutebach, Peter, D-4902 Bad Salzuflen 1 (DE)
(74) Vertreter: Weber, Joachim, Dr.

(56) Entgegenhaltungen:
- DE-C- 3 522 824
- GB-A- 2 102 867

## Beschreibung

Die Erfindung betrifft eine Schiebetürvorrichtung mit in eine Bauwerksöffnung einzubauenden oberen Laufschienen, in denen Schiebetüren (Schiebeflügel) verschiebbar aufgehängt sind.

Es ist bekannt (wie z.B. aus der GB-A-2 102 867 zu entnehmen ist), bei derartigen Schiebetüren von einer längs der Bauwerksöffnung verlaufenden Hauptschiene zusätzliche Laufschienen abzubiegen oder abzuwinkeln und/oder parallel zur Hauptlaufschiene abzuzweigen, in denen Führungsrollen o.dgl. sich verschieben lassen. Dabei ist eine Schiebetür (ein Schiebetürflügel) in seinen äußeren Endbereichen jeweils mit nach oben vorstehenden Führungsrollen ausgestattet, die bei geschlossener Schiebetürfront alle in der Hauptlaufschiene laufen.

Sobald Schiebetüren oder Schiebetürflügel geöffnet werden, so verbleibt eine an einem Ende angeordnete Führungsrolle in der Hauptlaufschiene, während am anderen Ende des Schiebetürflügels befestigte Führungsrollen in zusätzliche parallel o.dgl. zur Hauptlaufschiene verlaufenden Nebenschienen einschwenken.

Dazu sind an der Hauptlaufschiene im spitzen oder rechten Winkel Nebenlaufschienen befestigt, in deren Nuten (Laufräumen) die Führungsrollen einlaufen und bei geöffnetem Türflügel dort ruhen.

Bei den bisher bekannten Laufschienen grenzen die Laufnuten rechtwinklig oder in spitzem oder stumpfem Winkel aneinander, so daß Ecken und Kanten entstehen, an denen die Führungsrollen anecken können.

Aufgabe der Erfindung ist es, eine Schiebetürvorrichtung (Tür-Schiebefront) zu schaffen, bei der besondere Führungseinrichtungen o.dgl. eingebaut sind, die als Weichen wirkend das Anecken, Verkanten o.dgl. der Führungsrollen verhindert.

Diese Aufgabe wird bei einer Schiebetürvorrichtung der genannten Gattung dadurch gelöst, daß in den die Führungsrollen aufnehmenden, im Winkel zueinanderstehenden Laufräumen (Abzweigungswinkel) Führungsstifte oder -zapfen vorstehen, die für die Führungsrollen eine Abbiegung wie eine Weiche bilden, so daß diese Führungsrollen ohne anzuecken oder zu verkanten die Abbiegungen durchlaufen.

Diese in die Laufräume der Laufschienen einzubauenden Weichenstifte oder -zapfen können je nach der Art der Führungsrollen unter geeigneten Richtungen und Abständen in die Hauptlaufschiene und die Nebenlaufschienen in den Abbiegungsbereichen eingesetzt sein. Dabei stehen diese Weichenstifte oder -zapfen, die in ihrem oberen Bereich in der entsprechenden oberen Laufschiene befestigt sind, nach unten in den oder die Laufräume vor und fassen in den Zwischenraum zwischen zwei benachbarte Führungsrollen, an dem der Türflügel hängt.

Daher ist bevorzugt der Durchmesser der Weichenstifte oder -zapfen nur geringfügig kleiner als der Zwischenraum zwischen zwei benachbarten Führungsrollen, die ihrerseits an die Türflügel tragenden Laufwagen befestigt sind.

Die Führungsrollen erhalten damit eine vorteilhafte Führung in den Abbiegungen (Abwinklungen), so daß diese sich nicht verkanten oder anecken und damit die Türflügel o.dgl. ordnungsgemäß geöffnet oder geschlossen werden können.

Durch die Verwendung von Laufwagen als Verbindungseinrichtungen zwischen Türflügel und Führungs-(Halte-)rollen ergeben sich hervorragende Laufeigenschaften. Die Führungsrollen bieten durch die erfindungsgemäßen vorstehenden Führungsstifte o.dgl. eine stoßfreie Bewegung in den abgewinkelten Bereichen der Laufschienen.

Weitere Merkmale der Erfindung ergeben sich aus den Unteransprüchen.

Die Erfindung erstreckt sich nicht nur auf die Einzelmerkmale, sondern auch die Kombination der Unteransprüche.

Ein Ausführungsbeispiel der Erfindung ist in der Zeichnung dargestellt und wird im folgenden näher beschrieben.
Es zeigen:
- Fig.1: eine perspektivische Ansicht von Schiebetüren einer Tür-Schiebefront in Parkstellung;
- Fig.2: einen senkrechten Schnitt gemäß Linie II-II der Fig.3;
- Fig.3: einen Schitt im Bereich der Weichenstifte gemäß Linie III-III der Fig.4;
- Fig.4: eine Draufsicht auf die Führungsschienen im Bereich der Parkstellung mit durch die Weichenstifte hervorgerufenem Bewegungsablauf.

Eine Tür-Schiebefront ist durch mehrere, in einer Laufschiene 10 verschiebbar angeordnete Schiebetüren 11 gekennzeichnet, wobei die Laufschiene 10 in einem (oder beiden) Endbereich so ausgebildet ist, daß mehrere eine Eingangs-oder Durchgangsöffnung freigebende Schiebetüren 11 dort platzsparend und auf engstem Raum geparkt werden können. Hierzu schließt sich im rechten Winkel zur Laufschiene 10 stehend an diese eine zweite Laufschiene 12 an, zu deren Aufnahme die Schiene 10 eine gehrungsmäßige Einkerbung 13 aufweist. Die beiden Gehrungslinien treffen in einem Punkt zusammen, der genau auf einer gedachten, längsseitig verlaufenden Mittellinie der Laufschiene 10 liegt.

Die Schiene 12 ist beidseitig einer gedachten, längsseitig verlaufenden Mittellinie so auf Gehrung geschnitten, daß sie genau in die gehrungsmäßige Einkerbung 13 der Laufschiene 10 bündig einsteckbar ist. Die so aneinanderliegenden Gehrungskanten werden vorzugsweise durch Verschweißen miteinander verbunden.

Auf der waagerecht verlaufenden Mittellinie der Laufschiene 10 und der senkrechten Mittellinie der Laufschiene 12 sind als Führungs- bzw. Weichenstifte ausgebildete, im Querschnitt kreiszylindrische Zapfen 14 so befestigt, daß ihre Mittelpunkte auf besagten Mittellinien liegen. Der Schnittpunkt der beiden Mittellinien bildet den Mittelpunkt für eine Zapfen 14, zu dem jeweils im gleichen Abstand beidseitig auf der waagerechten Mittellinie und im gleichen Abstand auf der senkrechten Mittellinie liegend jeweils ein weiterer Zapfen 14 angeordnet ist.

An der anderen, der Schiene 10 abgewandten Stirnseite der Schiene 12 schließt sich eine dritte Laufschiene 15 an. Auch hier sind die Schienen 12, 15 auf Gehrung geschnitten und durch Verschweißen vebunden, so daß die beiden Schienen in einem Winkel fest zueinander stehen.

Der Schnittpunkt der senkrechten Mittellinie mit der Mittellinie der dritten Laufschiene 15 bildet den Mittelpunkt für einen Zapfen 14, zu dem jeweils im gleichen Abstand auf der senkrechten Mittellinie als auch auf der Mittellinie der dritten Laufschiene 15 ein weiterer Zapfen 14 angeordnet ist, und zwar so, daß ihre Mittelpunkte auf vorgenannten Mittellinien liegen. Hiermit ist die Lage von Führungs- bzw. Weichenstiften beschrieben, wie sie bei unter einem Winkel auf Gehrung zusammengefügten Laufschienen 12, 15 befestigt sind, wobei die erste Beschreibung der Lage von Führungs- bzw- Weichenstiften für eine beidseitig zu einer Laufschiene 12 unter Winkel angeordneten Längslaufschiene 10 verwendet wird (s.Fig.4).

Die Führungs- bzw. Weichenstifte sind durch zwei einstückige Zapfen 14a, 14b unterschiedlichen Durchmessers gekennzeichnet. Nachdem die Laufschienen 10, 12, 15 - wie in Fig.4 dargestellt - zusammengefügt worden sind, werden in einem die beiden Hälften einer Laufschiene verbindenden Steg 16 Bohrungen 17 eingebracht, die mittig des Steges 16 liegen. Mit dem Zapfen 14a kleineren Durchmessers wird dieser durch eine längsverlaufende Schlitzöffnung 18 der Laufschiene in die Bohrung 17 gesteckt und somit in diese eingetrieben, bis die kreisringförmige Stirnfläche 19 des Zapfens 14b größeren Durchmessers auf der Stegoberfläche aufliegt. Dabei ragt der Zapfen 14a kleineren Durchmessers teilweise in einen Laufraum 20 für Führungsrollen 21 hinein.

Die gemäß Fig.4 zusammengefügten Laufschienen können nun mittels Schrauben 22 an einem in einer Decke 23 eingelassenen Profilträger 24 festgeschraubt sein, wobei gemäß Fig.3 der Profilträger 24 die entsprechenden Gewindebohrungen 25 für die Schrauben 22 aufweist. Die längsverlaufende Schlitzöffnung 18 der Laufschiene dient hierbei als Durchstecköffnung für die Schrauben 22.

Die in dem Laufraum 20 vorhandenen Führungsrollen 21 sind mit ihrer Achse senkrecht mittels eines Zapfens 26 in einer Aufnahmeplatte 27 drehbar gelagert, wobei - wie aus Fig.2 und 3 ersichtlich - jeweils vier Rollen 21 oberhalb und unterhalb der Aufnahmeplatte 27 quadratisch angeordnet sind.

Die oberen vier Rollen 21 liegen genau über den unteren vier Rollen 21, d.h. eine obere und untere Rolle 21 liegt immer auf einer Achse.

Weiterhin sind die Rollen 21 so angebracht, daß zwei sich gegenüberliegende Rollen 21 eine Durchlaßöffnung 28 für den in den Laufraum 20 hineinragenden Zapfen 14a bilden, wobei die Durchlaßöffnung 28 geringfügig größer als der Zapfendurchmesser ist.

Die Aufnahmeplatte 27 für die Rollen 21 weist eine zentrale, senkrecht verlaufende Durchgangsbohrung 29 zum Durchstecken einer Schraube 30 auf, wobei die Schraube 30 durch eine untere, längs verlaufende Schlitzöffnung 31 der Laufschiene geführt ist. Am unteren Ende der Schraube 30 ist mittels einer Mutter 32 und einer Gegenmutter 33 eine als Adapter wirkende Schiene 34, die von zwei Schrauben 30 gehalten wird, lösbar angeordnet.

Die als Adapter wirkende Schiene 34 ist in ihrem unteren Bereich zur lösbaren Aufnahme einer zweigeteilten, weiteren Schiene 35 vorgesehen, wobei durch Anziehen einer in der Schiene 35 waagerecht angeordneten Schraube 36 die beiden Teile dieser zweigeteilten Schiene 35 miteinander verbunden sind und eine als Tür wirkende Glasscheibe 37 oder Glasplatte einklemmen.

Die Vorteile der Erfindung bestehen darin, daß durch das Einsetzen von Weichen- bzw. Führungsstiften im Gehrungsbereich von miteinander verbundener Laufschienen 10, 12,15 die Führungsrollen 21 einer eingehängten Schiebetür 11 in eben diesem Gehrungsbereich zwangsgeführt werden und somit als Weiche für die neu einzuschlagende Verschieberichtung der Tür 11 dienen. Ein Abknicken oder Verkanten der Führungsrollen 21 in diesem Bereich und somit eine zeitraubende und umständliche Richtungsänderung der Verschiebungsbewegung der Tür 11, beispielsweise in die Parkstellung hinein, wird somit vermieden (s.Fig.4).

Wenn die auf und unter der Aufnahmeplatte 27 drehbar gelagerten Führungsrollen 21 mit der durch die zentrale Durchgangsbohrung 29 der Aufnahmeplatte 27 von oben durchgesteckten Schraube 30 einen Gehrungsbereich von miteinander verbundenen Laufschienen mit in diesem Gehrungsbereich eingesetzten Weichen- bzw. Führungsstiften durchlaufen, ragen die Zapfen 14a kleineren Durchmessers soweit in den Laufraum 20 hinein, daß zwischen Stirnseite des Zapfens 14a und der Stirnseite des Schraubenkopfes der Schraube 30 nur ein geringer Abstand besteht. Es wird so eine den baulichen Gegebenheiten gut angepaßte Führung der Führungsrolle 21 erreicht, da die Kopfhöhe der oberen Führungsrollen 21 - so weit es geht - mit der Länge des Zapfens 14a korrespondiert.

Die Weichenstifte 14a bilden bei einer rechtwinkligen Weiche eine T-Form bzw. bei einem Weichenwinkel größer oder kleiner als 90° eine V-Form zueinander. Die Zeichnungen sind in einem Maßstab von etwa 1:1,5 gehalten.

Der Durchmesser eines Weichenstiftes 14a ist z.B. mit 5 mm etwas kleiner als der Zwischenabstand (Laufraum 20) mit 5,1 bis 5,2 mm zwischen zwei Führungsrollen 21.

Ein weiterer Vorteil der Erfindung besteht darin, daß die Führungsstifte bei einfacher Formgebung - zwei Zapfen 14a und 14b unterschiedlichen Durchmessers, einstückig und koaxial miteinander ausgeführt - preiswert und schnell als Massenartikel hergestellt werden können, so daß Führungsstifte in unterschiedlichen Abmessungen für die verschiedenen Baugrößen (Baukastensysteme) von Laufschienen und Schiebetüren gelagert und bei Bedarf passend für die baulichen Gegebenheiten vor Ort entnommen und auf einfache Weise in einem Gehrungsbereich eingesetzt werden können.

## Patentansprüche

1. Schiebetür-Vorrichtung mit in eine Bauwerksöffnung einzubauenden oberen Laufschienen (10, 12) mit Laufräumen (20), in denen Führungsrollen (21) von Schiebetüren (11) verschiebbar gelagert sind, dadurch gekennzeichnet, daß als Führungs- oder Weicheneinrichtung am Kreuzungsbereich der Laufschiene (10, 12) zusätzlich zumindest ein zylindrischer, in den Laufraum (20) nach unten vorstehender, an der Laufschiene (10, 12) befestigter Führungsstift (14) angeordnet ist, dessen Mittelpunkt auf der Mittellinie des Laufraumes (20) angeordnet ist.

2. Schiebetür-Vorrichtung nach Anspruch 1, dadurch gekennzeichnet, daß im Schnittpunkt zweier Mittellinien zweier benachbarter Laufräume (20) der Mittelpunkt eines Führungsstiftes (14) angeordnet ist.

3. Schiebetür-Vorrichtung nach Anspruch 1 oder 2, dadurch gekennzeichnet, daß jeweils zu einem mittleren Führungsstift (14), welcher im Schnittpunkt der Mittellinien sich kreuzender Laufschienen (10, 12) angeordnet ist, im gleichem Abstand beidseitig auf jeder der Mittellinien jeweils mindestens ein weiterer Führungsstift (14) angeordnet ist.

4. Schiebetür-Vorrichtung nach einem der Ansprüche 1 bis 3, dadurch gekennzeichnet, daß der Führungsstift (14) mit unterschiedlichem Durchmesser abgestuft ausgebildet ist, wobei der Bereich (14a) geringeren Durchmessers in den Laufraum (20) frei vorsteht.

5. Schiebetür-Vorrichtung nach Anspruch 4, dadurch gekennzeichnet, daß eine kreisringförmige Stirnfläche (19) des Führungsstiftbereiches (14b) größeren Durchmessers auf der Oberfläche eines waagerechten Steges (16) aufliegt, der oberhalb des Laufraumes (20) an der Laufschiene (10, 12) ausgebildet ist.

6. Schiebetür-Vorrichtung nach einem der Ansprüche 1 bis 5, dadurch gekennzeichnet, daß der Führungsstift (14) auswechselbar in der Laufschiene (10, 12) gelagert ist.

7. Schiebetür-Vorrichtung nach einem der Ansprüche 1 bis 6, dadurch gekennzeichnet, daß die Führungsrollen (21) paarweise, im Abstand voneinander an einer Aufnahmeplatte (27) frei drehbar gelagert sind und einen in dem Laufraum (20) verschiebbaren Laufwagen bilden, an dem die Schiebetür (11) hängt.

8. Schiebetür-Vorrichtung nach Anspruch 7, dadurch gekennzeichnet, daß der Durchmesser des vorstehenden Führungsstiftbereiches (14b) etwas kleiner ist, als der Zwischenraum zwischen benachbarten Führungsrollen (21).

## Claims

1. A sliding door device having upper runner rails (10, 12) to be installed in an edifice opening and having movement spaces (20), in which guide rollers (21) of sliding doors (11) are displaceably housed,
**characterised in that** as the guide or deflection device at the intersection region of the runner rail (10, 12) is disposed in addition at least one cylindrical dowel pin (14), which protrudes downwards into the movement space (20) and attached to the runner rail (10, 12), the centre point of which dowel pin is disposed on the centre line of the movement space (20).

2. A sliding door device according to Claim 1,
**characterised in that** the centre point of a dowel pin (14) is disposed in the intersection point of two centre lines of two adjacent movement spaces (20).

3. A sliding door device according to Claim 1 or 2,
**characterised in that** with respect to a central dowel pin (14), which is disposed in the intersection point of the centre lines of intersecting runner rails (10, 12), at least one further dowel pin (14) is disposed at the same distance on both sides on each of the centre lines.

4. A sliding door device according to one of Claims 1 to 3,
**characterised in that** the dowel pin (14) has a stepped construction with a varying diameter, the region (14a) having the smaller diameter protruding freely into the movement space (20).

5. A sliding door device according to Claim 4,
**characterised in that** a circular front face (19) of the dowel pin region (14b) having the greater diameter lies on the surface of a horizontal web (16), which is constructed above the movement space (20) on the runner rail (10, 12).

6. A sliding door device according to one of Claims 1 to 5,
**characterised in that** the dowel pin (14) is removably housed in the runner rail (10, 12).

7. A sliding door device according to one of Claims 1 to 6,
**characterised in that** the guide rollers (21) are housed in pairs and freely rotatably at a distance from one another on a retainer plate (27) and form a bogie truck displaceable in the movement space (20), on which the sliding door hangs.

8. A sliding door device according to Claim 7,
**characterised in that** the diameter of the protruding dowel pin region (14b) is somewhat smaller than the space between adjacent guide rollers (21).

## Revendications

1. Dispositif de portes coulissantes comprenant des rails de roulement supérieurs (10, 12) à encastrer dans une ouverture de bâtiment, qui comportent des espaces de roulement (20) dans lesquels des galets de guidage (21) de portes coulissantes (11) sont logés de manière mobile, caractérisé en ce que, comme dispositif de guidage ou d'aiguillage, il est également prévu, dans la zone de croisement du rail de roulement (10, 12), au moins une broche de guidage cylindrique (14) qui fait saillie vers le bas dans l'espace de roulement (20), qui est fixée au rail de roulement (10, 12) et dont le centre se trouve sur l'axe médian de l'espace de roulement (20).

2. Dispositif de portes coulissantes selon la revendication 1, caractérisé en ce que le centre d'une broche de guidage (14) se trouve au point d'intersection de deux axes médians de deux espaces de roulement voisins (20).

3. Dispositif de portes coulissantes selon la revendication 1 ou 2, caractérisé en ce que, de part et d'autre de chaque broche de guidage centrale (14) montée au point d'intersection des axes médians des rails de roulement (10, 12) qui se croisent, est prévue, à égale distance, sur chacun des axes médians, au moins une autre broche de guidage (14).

4. Dispositif de portes coulissantes selon l'une des revendications 1 à 3, caractérisé en ce que la broche de guidage (14) est conçue sous forme étagée avec des diamètres différents, la zone (14a) de plus petit diamètre faisant librement saillie dans l'espace de roulement (20).

5. Dispositif de portes coulissantes selon la revendication 4, caractérisé en ce qu'une face frontale annulaire (19) de la zone (14b) de plus grand diamètre de la broche de guidage prend appui sur la surface d'une nervure horizontale (16) qui est formée sur le rail de roulement (10, 12) au-dessus de l'espace de roulement (20).

6. Dispositif de portes coulissantes selon l'une des revendications 1 à 5, caractérisé en ce que la broche de guidage (14) est montée dans le rail de roulement (10, 12) de façon à pouvoir être remplacée.

7. Dispositif de portes coulissantes selon l'une des revendications 1 à 6, caractérisé en ce que les galets de guidage (21) sont montés par paires, à distance les uns des autres et en libre rotation sur une plaque réceptrice (27) et forment un chariot qui peut se déplacer dans l'espace de roulement (20) et sur lequel est accrochée la porte coulissante (11).

8. Dispositif de portes coulissantes selon la revendication 7, caractérisé en ce que le diamètre de la zone (14b) en saillie de la broche de guidage est légèrement inférieur à l'espace qui sépare des galets de guidage voisins (21).
